# EUROPÄISCHE PATENTSCHRIFT

(11) **EP 1 843 038 B1**
(45) Veröffentlichungstag und Bekanntmachung des Hinweises auf die Patenterteilung: **18.03.2009**
(21) Anmeldenummer: 06007432.5
(22) Anmeldetag: 07.04.2006
(51) Int. Cl.: F02M 61/16, F02M 63/00, F02M 51/06

(54) **Kraftstoffinjektor mit einer kegeligen Gehäusehochdruckdichtung**
Fuel injector with a conical high pressure housing sealing
Injecteur de carburant avec corps à surfaces d'étanchéité coniques haute pression

(43) Veröffentlichungstag der Anmeldung: 10.10.2007
(73) Patentinhaber: Continental Automotive GmbH, 30165 Hannover (DE)
(72) Erfinder: Dick, Jürgen, 93164 Laaber (DE); Freudenberg, Hellmut, 93080 Grossberg (DE); Meindl, Walter, Dr., 4184 Helfenberg (AT)

(56) Entgegenhaltungen:
- EP-A- 1 619 383
- WO-A-20/04046540
- DE-A1- 19 608 575
- US-A- 1 692 107

## Beschreibung

Die Erfindung betrifft einen Kraftstoffinjektor, der wenigstens zwei zylinderförmige Gehäuseteile aufweist, die mittels einer Düsenspannmutter zusammengefügt sind, nach der Gattung des Hauptanspruchs. Es ist bereits bekannt, dass ein Kraftstoffinjektor mehrere Baugruppen aufweist, die axial übereinander liegend zusammengefügt sind. Solche Baugruppen können beispielsweise ein Injektorgehäuse und ein Düsengehäuse sein, die durch eine Düsenspannmutter zusammengehalten werden. Dabei wird in der Regel die Düsenspannmutter als Überwurfmutter über das Düsengehäuse geschoben und mit dem Injektorgehäuse fest verschraubt. Die Stirnflächen der beiden sich gegenüber liegenden Gehäuseteile sind als Dichtflächen ausgebildet und werden durch die Spannkraft der Düsenspannmutter zusammengepresst. Im Inneren des Kraftstoffinjektors ist ein Hochdruckraum, z.B. Kraftstoffzulaufleitungen und/oder Druckspeicher aufweisend, ausgebildet, der mit Kraftstoff gefüllt ist und bei einem Diesel-Kraftstoffinjektor eines Common-Rail-Systems einen Druck von bis zu 2000 bar aufweisen kann. Gegen diesen hohen Druck darf an den Stirnflächen der beiden zusammengefügten Gehäuseteile keine Undichtheit auftreten.

Bisher wurde dieses Problem dadurch gelöst, dass die Stirnflächen der beiden zusammenzufügenden Gehäuseteile winkelig und planparallel ausgeführt wurden. Es hat sich jedoch herausgestellt, dass sich insbesondere bei unterschiedlich dicken Gehäusewandungen oder einer ungleichen Materialsteifigkeit der beiden Gehäuseteile relative Verschiebungen an den Stirnflächen beziehungsweise an den Dichtflächen ergeben können. Die unterschiedlichen Verschiebungen entstehen durch eine unterschiedliche radiale Maerialausdehnung, insbesondere wenn im Hochdruckraum Druckänderungen auftreten.

Bisher wurde dieses Problem dadurch gelöst, dass die Wandstärken im Bereich der Hochdruckdichtung möglichst gleich stark gewählt wurden. Des weiteren wurde für jedes Gehäuseteil ein Material mit gleicher Steifigkeit verwendet, damit keine relativen radialen Ausdehnungen an den Stirnflächen der sich gegenüberliegenden Gehäuseteile entstehen können. Allerdings ergibt sich dabei der Nachteil, dass durch die zuvor genannten Bedingungen die Konstruktion des Kraftstoffinjektors in seinem Design beeinträchtigt wird

Aus WO 2004/046540 A1 ist ein piezoelektrischer Injektor mit einer direkt angetriebenen Register-Düsennadel zur Kraftstoffeinspritzung in einem Verbrennungsmotor bekannt. Die beiden Düsennadeln der Registerdüsennadel werden zur Öffnung der Spritzlöcher nicht wie sonst üblich über ein Servoventil oder den im Injektor aufgebauten Kraftstoffdruck betätigt, sondern direkt von dem piezoelektrischen Aktor.

Aus DE 196 08 575 A1 ist ein Kraftstoffeinspritzventil für Brennkraftmaschinen bekannt. Das Kraftstoffeinspritzventil weist einen Ventilkörper auf, in dem ein Ventilglied axial verschiebbar geführt ist und der mittels einer Spannmutter axial gegen einen Ventilhaltekörper vorgespannt ist. Zwischen dem Ventilkörper und dem Ventilhaltekörper ist eine Zwischenscheibe eingespannt, die mit ihren Dichtflächen dichtend an den axialen Stirnflächen des Ventilkörpers und Ventilhaltekörpers anliegt. Für eine gleichmäßige Krafteinleitung am Querschnitt zwischen der Zwischenscheibe und dem Ventilkörper ist wenigstens eine der zusammen wirkenden Stirnflächen am Ventilkörper und an der Zwischenscheibe baulich nach außen gewölbt.

Aus US 1,692,107 A ist ein Einspritzventil bekannt, das an der Düsenspitze eine Düsenhülse aufweist, die über eine Schraubhülse gegen das Gehäuse des Einspritzventils vorgespannt ist. Zwischen dem Gehäuse und der Düsenhülse sind Dichtflächen angeordnet, die in einem festen Winkel schräg zur Längsachse des Einspritzventils angeordnet sind.

Aus EP 1 619 383 A2 ist ein Einspritzventil bekannt, das über ein Kopplungsstück mit einer Kraftstoffleitung verbunden ist. Zwischen dem Kopplungsstück und dem Gehäuse des Einspritzventils ist eine Dichtfläche angeordnet, die in einem festgelegten Winkel schräg zur Längsachse des Einspritzventils ausgerichtet ist.

Der Erfindung liegt die Aufgabe zugrunde, bei einem Kraftstoffinjektor die Hochdruckdichtheit an zwei aneinander stoßenden Dichtflächen zweier Gehäuseteile zu verbessern. Diese Aufgabe wird mit dem kennzeichnenden Merkmal des Hauptanspruchs gelöst.

Ein wesentlicher Aspekt der Erfindung wird darin gesehen, dass die beiden aneinander stoßenden Dichtflächen der beiden Gehäuseteile kegelig ausgebildet sind. Die beiden Dichtflächen der beiden Gehäuseteile werden somit nicht winklig zur Längsachse gefertigt, sondern mit einem vorgegebenen Kegelwinkel. Dadurch kann in vorteilhafter Weise einerseits eine sichere Zentrierung der beiden Gehäuseteile erzielt werden. Andererseits werden die beiden Gehäuseteile mit Hilfe der Kegel aufeinander gesetzt und durch das hohe Anzugsmoment der Düsenspannmutter fest aufeinandergepresst. Wenn zum Beispiel das obere Gehäuse ein weicheres Material oder eine dünnere Wandstärke aufweist als das untere Gehäuseteil, dann wird sich das obere Gehäuseteil bei einem Druckanstieg im Innern des Kraftstoffinjektors in radialer Richtung etwas stärker ausdehnen als das untere Gehäuseteil. Durch die hohe Vorspannkraft der Düsenspannmutter werden beide Gehäuseteile jedoch in dieser Position fixiert, so dass sich deren relative Position zueinander nach Abfall des Hochdrucks nicht mehr verschieben kann. Dadurch ist gewährleistet, dass zwischen den beiden Dichtflächen des beiden Gehäuseteile keine relative Verschiebung entstehen kann. Die Hochdruckdichtung ist daher verschleißfrei und zuverlässig hochdruckdicht. Alternativ sind die Dichtflächen gerundet aufeinander liegend ausgebildet. Erfindungsgemäß sind die beiden aufeinander liegenden Dichtflächen konisch mit einem vorgegebenen Kegelwinkel oder konvex/konkav vorzugsweise mit einem vorgegebenen Radius bündig aneinander liegend, wobei die kegelstumpfförmigen Dichtflächen um wenige Grad so zueinander geneigt sind oder dass die konvex/konkav ausgebildeten Dichtflächen einen so leicht voneinander abweichenden Radius aufweisen, dass in einem ringförmigen Dichtbereich die Dichtwirkung erhöht ist.

Durch die in den abhängigen Ansprüchen aufgeführten Maßnahmen sind vorteilhafte Weiterbildungen und Verbesserungen des im Hauptanspruch angegebenen Kraftstoffinjektors gegeben. Als besonders vorteilhaft wird dabei angesehen, dass der Kegelwinkel so ausgebildet ist, dass in Verbindung mit der Vorspannkraft die beiden Dichtflächen sicher fixiert sind.

Ein weiterer Aspekt der Erfindung ist, dass die kegeligen Dichtflächen an beliebigen Gehäuseteilen sehr einfach ausgebildet werden können. Insbesondere kann auf diese Weise auch zwischen dem Injektorgehäuse und einer weiteren Baugruppe, beispielsweise bei einer eingefügten Gehäuseplatte für den Hebelübersetzer eine zuverlässige Hochdruckdichtung erreicht werden.

Ein weiterer Vorteil der Erfindung wird auch darin gesehen, dass die Hochdruckdichtung insbesondere bei einem Kraftstoffinjektor durchführbar ist, der keinen Leckölrücklauf aufweist. Bei einem solchen Kraftstoffinjektor ist der Hochdruckraum im Innern des Kraftstoffinjektors verhältnismäßig groß ausgebildet ist, so dass auch die Hochdruckdichtung besonders starken Belastungen ausgesetzt ist.

Ein weiterer Aspekt der Erfindung besteht darin, dass bei der Konstruktion und im Design des Kraftstoffinjektors nicht mehr so gründlich darauf geachtet werden muss, dass die Wandstärken im Hochdruckbereich für die beteiligten Gehäuseteile möglichst exakt gleich dich und bezüglich des Materials gleichartig ausgebildet sind. Dadurch ergibt sich für den Konstrukteur ein wesentlich größerer Spielraum bei der Auslegung des Injektordesigns.

Ein Ausführungsbeispiel der Erfindung ist in der Zeichnung dargestellt und wird in der nachfolgenden Beschreibung näher erläutert.
Figur 1 zeigt ausschnittsweise einen Längsschnitt eines Kraftstoffinjektors und
Figur 2 zeigt ausschnittsweise ein Detailbild einer Hochdruckdichtfläche.
Figur 3 zeigt eine alternative Ausformung der Dichtflächen aus Figur 2.

Figur 1 zeigt ausschnittsweise einen Längsschnitt durch einen Kraftstoffinjektor 1. Der Kraftstoffinjektor 1 ist Teil eines Common-Rail-Einspritzsystems, das insbesondere für Dieselmotoren oder Benzinmotoren verwendbar ist. In einer besonderen Ausführungsform ist der Kraftstoffinjektor 1 ohne Leckölrücklauf ausgebildet. In alternativer Ausführungsform der Erfindung ist vorgesehen, dass der Kraftstoffinjektor 1 für alle Arten von Kraftstoffinjektoren anwendbar ist.

Wie aus der Figur 1 weiter entnehmbar ist, ist im oberen Teil der Figur 1 ein piezoelektrischer Aktor 3 angeordnet. Der piezoelektrische Aktor 3 ist in einer zentralen Bohrung des Kraftstoffinjektors 1 derart angeordnet, dass bei elektrischer Erregung sich seine Bodenplatte nach unten hin ausdehnen kann, während seine Kopfplatte (in Figur 1 nicht dargestellt) mit einem Injektorgehäuse 2 fest verbunden ist. Wird die Erregungsspannung abgeschaltet, dann zieht sich der untere Teil des piezoelektrischen Aktors 3 wieder in seine Ausgangsposition zurück.

In der zentralen Bohrung ist des weiteren unterhalb der Bodenplatte des piezoelektrischen Aktors 3 ein hydraulischer Längsausgleich 10 angeordnet. Der hydraulische Längsausgleich 10 bewirkt, dass Längenänderungen des Aktors infolge von Temperaturänderungen, Alterung, Verschleiß etc. auf hydraulischem Wege automatisch ausgeglichen werden, so dass stets der volle Hub des piezoelektrischen Aktors 3 nutzbar ist. Der hydraulische Längsausgleich 10 wird mittels einer Druckfeder 11, die sich an ihrem oberen Ende gegen das Injektorgehäuse 2 abstützt, nach unten gedrückt.

Unterhalb des hydraulischen Längsausgleichs 10 ist ein Hebelübersetzer 15 derart angeordnet, dass die Längenänderung des piezoelektrischen Aktors 3 auf den Hebelübersetzer 15 übertragen werden kann. Der Hebelübersetzter 15 hat zwei wesentliche Aufgaben zu erfüllen. Einerseits soll der hydraulische Hebelübersetzer 15 den Hub des piezoelektrischen Aktors 3, der üblicherweise in der Größenordnung von 50 bis 80 µm liegt, vergrößern. Dadurch kann der Öffnungsweg einer Düsennadel 7 vergrößert werden. Eine zweite Aufgabe für den Hebelübersetzer 15 besteht auch darin, dass der Hebelübersetzer 15 gleichzeitig als Hubumkehrer ausgebildet ist. Der Hubumkehrer bewirkt, dass die nach unten gerichtete Längenausrichtung des piezoelektrischen Aktors 3 in eine Hubbewegung für die Düsennadel 7 umgesetzt wird, die nach oben gerichtet ist.

Zur Umkehrung des Aktorhubs weist der Hebelübersetzer 15 im wesentlichen einen Druckhebel 19 aus, auf den die Druckkraft des piezoelektrischen Aktors 3 mit Hilfe des hydraulischen Längsausgleichs 10 übertragen werden kann. Der Druckhebel 19 ist querliegend in der zentralen Bohrung des Aktorgehäuses 2 angeordnet.

Wie in Figur 1 dargestellt ist, stützt sich der Druckhebel 19 mit seinem rechten Teil auf einen festen Auflageblock 14 ab. Der feste Auflageblock 14 ist winkelförmig ausgebildet, wobei sein freier Schenkel in eine Nut einer Düsennadel 7 eingreift, die am Schaft der Düsennadel 7 etwas unterhalb des Kopfendes ringförmig angeordnet ist. Im nicht angesteuerten Zustand, wenn die Düsenadel 7 auf ihrem Ventilsitz aufliegt und dadurch die im unteren Teil des Düsengehäuses 6 angeordneten Spritzlöcher verschließt (in Figur 1 nicht dargestellt), liegt der freie Schenkel des Auflageblocks 14 oben an der Nut der Düsennadel 7 an.

Der linke Teil des Druckhebels 19 ist beweglich ausgebildet. Unterhalb des linken Teils des Druckhebels 19 ist ein Kipphebel 16 angeordnet, der mit dem beweglichen Teil des Druckhebels 19 in Wirkverbindung steht. Der Kipphebel 16 ist mit seinem freien Schenkel in die Nut des Düsennadel 7 geführt und derart ausgebildet, dass die Düsenadel 7 von ihrem Ventilsitz abgehoben wird, wenn der piezoelektrische Aktor 3 betätigt wird und dabei der Druckhebel 19 auf den Kipphebel 16 drückt.

Unterhalb des Hebelübersetzers 15 ist ein Gehäuseteil 5 angeordnet. Darunter befindet sich ein Düsengehäuse 6, in dem die Düsennadel 7 zentral geführt wird. Vollständigkeitshalber wird darauf hingewiesen, dass das untere Ende des Düsengehäuses 6 mit Spritzlöchern ausgebildet ist, die bei Ansteuerung des piezoelektrischen Aktors 3 geöffnet bzw. bei Abschaltung der Ansteuerung geschlossen werden (in Figur 1 nicht dargestellt). Zur Sicherstellung, dass die Düsennadel 7 im nicht angesteuerten Zustand die Düsennadel hochdruckdicht verschließt, ist zusätzlich um die Düsennadel 7 herum eine Düsennadelfeder 13 koaxial angeordnet, die sich einerseits gegen eine untere Stirnfläche des Gehäuseteils 5 und mit ihrem zweiten Ende gegen eine Druckfläche der Düsennadel 7 abstützt und dabei die Düsennadel 7 in Richtung ihres Ventilsitzes nach unten drückt.

Das Düsengehäuse 6, das darüber angeordnete Gehäuseteil 5 und das Injektorgehäuse 2 werden mit einer Düsenspannmutter 4 zusammengehalten, wobei die Düsenspannmutter 4 von unten über das Düsengehäuse 6 geführt wird und mit einem Außengewinde des Injektorgehäuses 2 fest verschraubt wird.

Das Gehäuseteil 5 ist als Gehäuseplatte ausgebildet. Alternativ kann das Gehäuseteil beispielsweise auch als Nadelführungskörper oder dergleichen ausgebildet sein.

Im Bereich des Hebelübersetzers 15 ist ein Hochdruckraum 9 ausgebildet, der mit Kraftstoff, Dieselöl oder Benzin gefüllt ist. Der Hochdruck im Hochdruckraum 9 wird durch eine Druckpumpe des Common-Rail-Einspritzsystems (in Figur 1 nicht dargestellt) erzeugt, wobei der Kraftstoff von der Hochdruckpumpe über entsprechende Kanäle des Kraftstoffinjektors 1 bis zum Hochdruckraum 9 und weiter bis zur Düsenspitze des Düsengehäuses 6 geführt wird. Der Hochdruckraum wird einerseits nach außen hin durch die Wandung des zylinderförmig ausgebildeten Injektorgehäuses 2 nach oben hin begrenzt. Nach unten hin wird der Hochdruckraum einerseits durch den Schaft der Düsennadel 7 begrenzt. Des weiteren erfolgt eine seitliche Begrenzung des Hochdruckraums 9 durch die Wandung des zylinderförmig ausgebildeten Gehäuseteils 5.

Wie Figur 1 weiter entnehmbar ist, ist die untere Stirnfläche des Kraftstoffinjektors 2, die auf der oberen Stirnfläche des Gehäuseteils 5 aufliegt, als Hochdruckdichtung 12 ausgebildet. Da im Innern des Hochdruckraums 9 ein Kraftstoffdruck, insbesondere bei einem Dieselinjektor von bis zu 2000 bar herrscht, muss diese Hochdruckdichtung 12 besonders zuverlässig und sicher ausgeführt werden. Insbesondere muss sichergestellt sein, dass die Hochdruckdichtung 12 verschleißfrei und dauerhaft ausgebildet ist, insbesondere wenn die Wandstärken der beiden zusammengefügten Gehäuseteile 2,5 unterschiedlich stark sind oder wenn unterschiedliche steife Materialien verwendet werden.

Bei dem Ausführungsbeispiel der Erfindung ist die Wandstärke des Injektorgehäuses 2 dünner ausgebildet als die des Gehäuseteils 5. In Figur 2 ist dieser Zusammenhang noch einmal dargestellt. Figur 2 zeigt einen Ausschnitt mit der Hochdruckdichtung 12, wie sie in dem Längsschnitt der Figur 1 auf der rechten Seite dargestellt ist. Die Wandstärke d1 des Injektorgehäuses 2 ist kleiner als die Wandstärke d2 des Gehäuseteils 5. Beide Gehäuseteile 2, 5 werden durch die Düsenspannmutter 4 an der oberen Dichtfläche 8a des Injektorgehäuses 2 und der unteren Dichtfläche 8b des Gehäuseteils 5 durch die Vorspannung der Düsenspannmutter 4 zusammengepresst. Wie in Figur 1 dargestellt ist, zeigen die beiden gegeneinander gerichteten dicken Pfeile im Ausschnitt A, dass die Spannkraft Pᵥ der Düsenspannmutter 4 in Achsrichtung wirkt und dadurch die beiden Dichtflächen 8a, 8b zusammengepresst werden. Auf die beiden Dichtflächen 8a, 8b wirkt jedoch auch der Kraftstoffhochdruck im Hochdruckraum 9. Aufgrund des sehr hohen Kraftstoffdrucks im Hochdruckraum 9 wird die Gehäusewand des Injektorgehäuses 2 radial auseinander gedrückt. Da der Hochdruck auch auf die Gehäusewand des Gehäuseteils 5 einwirkt, wird auch dieses Gehäuse auseinander gedrückt. Dieses ist symbolhaft durch die beiden unterschiedlichen langen Doppelpfeile P₁ und P₂ dargestellt. Aufgrund der unterschiedlichen Wandstärken d1 bzw. d2 werden auch die beiden Gehäuseteile 2, 5 unterschiedlich stark auseinander gedrückt. Dieses ist symbolisch durch die unterschiedlichen Längen der beiden Pfeile P₁ und P₂ wieder gegeben.

Um zu verhindern, dass bei Druckwechseln sich die beiden Gehäuseteile 2, 5 an ihren Dichtflächen 8a, 8b gegeneinander verschieben können, ist vorgesehen, dass die beiden Druckflächen 8a, 8b kegelig mit einem Kegelwinkel α ausgebildet sind.

Im folgenden wird die Funktionsweise der Hochdruckdichtung näher erläutert.

Die kegelige oder gerundete Ausführung der Hochdruckdichtung 12 ist ein Aspekt der Erfindung. Der Kegelwinkel α wird dabei so ausgebildet, dass sich das Bauteil mit der dünneren Wandstärke bzw. der schwächeren Steifigkeit bei Druckentlastung nicht zurückziehen kann. Wie in den Figuren 1 und 2 dargestellt ist, ist der Kegelwinkel α nach unten führend ausgebildet. Dadurch kann sich das Injektorgehäuse 2 mit der geringeren Wandstärke d1 bei Druckanstieg nach außen ausdehnen und gleitet dabei auf den Dichtflächen 8a, 8b. Durch die hohe Spannkraft Pᵥ der Düsenspannmutter 4 werden die beide Dichtflächen 8a, 8b der beiden Gehäuseteile 2, 5 in dieser Position fixiert.

Bei Druckentlastung wirkt die Spannkraft Pᵥ der Düsenspannmutter 4 weiterhin in axialer Richtung zum Kraftstoffinjektor 1 auf die beiden Dichtflächen 8a, 8b. Bei Druckentlastung in dem Hochdruckraum 9 kann zwischen den beiden Dichtflächen 8a, 8b keine relative Bewegung zueinander stattfinden, da der Kegelwinkel α ein stärkeres Zusammenziehen der Wandung des Injektorgehäuses 2 bei der weiterhin bestehen Spannkraft Pᵥ der Düsenspannmutter 4 verhindert. Die Folge ist, dass die Hochdruckdichtung 12 völlig verschleißfrei und zuverlässig hochdruckdicht abgedichtet ist. Auch bei einer Alterung oder Temperaturwechseln kann sich eine Verschiebung der beiden Dichtflächen, 8a, 8b zueinander nicht ausbilden. Der Kegelwinkel α wird vorzugsweise je nach Anwendung und dem vorherrschenden Kraftstoffdruck zwischen 10 und 20° ausgebildet.

Figur 3 zeigt eine alternative Ausführung der Dichtflächen 8a, 8b aus Figur 2 mit gerundeten Dichtflächen 8a', 8b'. Die konkave Dichtfläche 8a' liegt bündig an der konvexen Dichtfläche 8b' an.

Der Radius der konvexen Dichtfläche 8b' ist etwas kleiner als der Radius der konkaven Dichtfläche 8a', so dass die sich die Dichtflächen besser verspannen und ein Dichtring mit erhöhter Flächenpressung entsteht.

## Patentansprüche

1. Kraftstoffinjektor, mit wenigstens zwei vorzugsweise zylinderförmigen Gehäuseteilen (2,5) und mit einer Spanneinrichtung (4), vorzugsweise einer Düsenspannmutter (4), wobei die beiden Gehäuseteile (2,5) axial übereinanderliegend angeordnet sind und wobei zwei angrenzende Stirnflächen der beiden Gehäuseteile (2,5) zumindest teilweise als Dichtflächen (8a,8b) für einen mit Kraftstoff gefüllten Hochdruckraum (9) hochdruckdicht ausgebildet sind und mittels der Spanneinrichtung (4) fest zusammengepresst sind, wobei
- die beiden aufeinander liegenden Dichtflächen (8a,8b) konisch mit einem vorgegebenen Kegelwinkel (α) oder
- konvex/konkav (8b', 8a') vorzugsweise mit einem vorgegebenen Radius (R) bündig aneinander liegend, wobei die kegelstumpfförmigen Dichtflächen (8a, 8b) um wenige Grad so zueinander geneigt sind oder dass die konvex/konkav ausgebildeten Dichtflächen (8a', 8b') einen so leicht voneinander abweichenden Radius (R) aufweisen, dass in einem ringförmigen Dichtbereich die Dichtwirkung erhöht ist.

2. Kraftstoffinjektor nach Anspruch 1, **dadurch gekennzeichnet, dass** der Kegelwinkel (α) derart ausgebildet ist, dass bei Betrieb des Kraftstoffinjektors (1) die Dichtflächen durch zumindest einmaliges unter Druck setzen des Kraftstoffinjektors - vorzugsweise liegt der Druck im Bereich des maximal zulässigen Betriebsdruck des Kraftstoffinjektors - so miteinander verspannt sind, dass bei einem späteren Druckwechsel im Hochdruckraum (9) keine gegenseitige Verschiebung der beiden Dichtflächen zueinander (8a,8b) erfolgt.

3. Kraftstoffinjektor nach Anspruch 1 oder 2, **dadurch gekennzeichnet, dass** die beiden Gehäuseteile (2,5) mit einem unterschiedlich steifen Material ausgebildet sind.

4. Kraftstoffinjektor nach einem der vorhergehenden Ansprüche, **dadurch gekennzeichnet, dass** die beiden Gehäuseteile (2,5) eine unterschiedlich große Wandstärke (d1,d2) aufweisen.

5. Kraftstoffinjektor nach einem der vorhergehenden Ansprüche, **dadurch gekennzeichnet, dass** der Kegelwinkel (α) derart ausgebildet ist, dass beim ersten Druckanstieg in dem Hochdruckraum (9) sich das Gehäuseteil (2) mit der geringeren Wandstärke oder des weniger steifen Materials radial nach außen ausdehnt.

6. Kraftstoffinjektor nach einem der vorhergehenden Ansprüche, **dadurch gekennzeichnet, dass** die Dichtflächen (8a,8b) an einem Injektorgehäuse (2) und einer Gehäuseplatte (5) oder einem Düsengehäuse (6) angeordnet sind.

7. Kraftstoffinjektor nach einem der vorhergehenden Ansprüche, **dadurch gekennzeichnet, dass** der Kraftstoffinjektor (1) ohne Leckölrücklauf ausgebildet ist.

8. Kraftstoffinjektor nach einem der vorhergehenden Ansprüche, **dadurch gekennzeichnet, dass** der Kraftstoffinjektor (1) einen hydraulischen Längsausgleich (10) und/oder einen Hebelübersetzer (15) zur Betätigung einer Düsennadel (7) aufweist.

9. Kraftstoffinjektor nach einem der vorhergehenden Ansprüche, **dadurch gekennzeichnet, dass** der Kraftstoffinjektor (1) für ein Common Rail Einspritzsystem ausgebildet ist.

10. Kraftstoffinjektor nach einem der vorhergehenden Ansprüche, **dadurch gekennzeichnet, dass** der Kraftstoffinjektor (1) einen piezoelektrischen Aktor (3) aufweist, der im Hochdruckraum (9) angeordnet und zur Einspritzung von Dieselöl oder Benzin aktivierbar ist.

## Claims

1. A fuel injector with at least two preferentially cylindrical housing parts (2,5) and with a clamping device (4), preferentially a nozzle clamping nut (4), wherein the two housing parts (2,5) are arranged axially lying on top of each other and wherein two adjoining end faces of the two housing parts (2,5) are at least partially embodied high pressure proof as sealing surfaces (8a, 8b) for a high-pressure chamber (9) filled with fuel and firmly pressed together by means of the clamping device (4) wherein
- the two sealing faces (8a, 8b) lying on top of each other lie flush against each other conically with a predetermined cone angle (α) or
- preferentially lie convexly/concavely (8b', 8a') flush against each other with a predetermined radius (R), wherein the truncated cone shaped sealing surfaces (8a, 8b) slope towards each other by a few degrees or that the convexly/concavely embodied sealing surfaces (8a', 8b') have such a radius (R) slightly deviating from each other that the sealing effect is increased in a ring-shaped sealing region.

2. The fuel injector according to Claim 1, **characterized in that** the cone angle (α) is embodied in such a manner that during operation of the fuel injector (1) the sealing faces are clamped together through at least one-off pressurizing of the fuel injector - preferentially the pressure is in the range of the maximum permissible operating pressure of the fuel injector - so that during a later pressure change in the high-pressure chamber (9) no mutual displacement of the two sealing faces relative to each other (8a, 8b) occurs.

3. The fuel injector according to Claim 1 or 2, **characterized in that** the two housing parts (2,5) are embodied with a material of differing stiffness.

4. The fuel injector according to any one of the preceding claims, **characterized in that** the two housing parts (2,5) have a wall thickness (d1,d2) differing in size.

5. The fuel injector according to any one of the preceding claims, **characterized in that** the cone angle (α) is embodied in such a manner that upon the first pressure increase in the high-pressure chamber (9) the housing part (2) with the lesser wall thickness or the material of lesser stiffness radially expands towards the outside.

6. The fuel injector according to any one of the preceding claims, **characterized in that** the sealing faces (8a, 8b) are arranged on an injector housing (2) and a housing plate (5) or a nozzle housing (6).

7. The fuel injector according to any one of the preceding claims, **characterized in that** the fuel injector (1) is embodied without leakage oil return.

8. The fuel injector according to any one of the preceding claims, **characterized in that** the fuel injector (1) comprises a hydraulic longitudinal compensator and/or a lever translator (15) for actuating a nozzle needle (7).

9. The fuel injector according to any one of the preceding claims, **characterized in that** the fuel injector (1) is embodied for a common rail injection system.

10. The fuel injector according to any one of the preceding claims, **characterized in that** the fuel injector (1) comprises a piezoelectric actuator (3) which is arranged in the high-pressure chamber (9) and is activatable for injection of diesel oil or petrol.

## Revendications

1. Injecteur de carburant comprenant au moins deux parties de boîtier (2, 5), de préférence cylindriques, et un dispositif de serrage (4), de préférence un écrou de serrage de buse (4), dans lequel les deux parties de boîtier (2, 5) sont disposées axialement l'une au-dessus de l'autre, dans lequel deux surfaces frontales adjacentes des deux parties de boîtier (2, 5) sont réalisées étanches sous haute pression en formant au moins en partie des surfaces d'étanchéité (8a, 8b) pour une chambre à haute pression (9) remplie de carburant et sont fortement pressées l'une contre l'autre au moyen du dispositif de serrage, et dans lequel
- les deux surfaces d'étanchéité (8a, 8b) reposant l'une sur l'autre sont coniques, avec un angle de cône (α) prédéterminé ou
- sont l'une convexe, l'autre concave (8b', 8a'), de préférence avec un rayon (R) prédéterminé, en appui franc l'une contre l'autre, les surfaces d'étanchéité tronconiques (8a, 8b) étant inclinées de quelques degrés l'une par rapport à l'autre de telle manière, ou bien les surfaces d'étanchéité (8a', 8b') de configuration convexe et concave présentant respectivement un rayon (R) légèrement différent l'un de l'autre de telle manière, que l'effet d'étanchéité soit renforcé dans une région d'étanchéité annulaire.

2. Injecteur de carburant selon la revendication 1, **caractérisé en ce que** l'angle de cône (α) est tel que, pendant le fonctionnement de l'injecteur de carburant (1), les surfaces d'étanchéité soient suffisamment serrées l'une contre l'autre par une mise sous pression de l'injecteur de carburant, effectuée au moins une fois - la pression étant de préférence de l'ordre de la pression de fonctionnement maximale admissible de l'injecteur de carburant - pour qu'en présence d'une variation ultérieure de la pression dans la chambre à haute pression (9), il ne se produise pas de déplacement relatif des deux surfaces d'étanchéité (8a, 8b) l'une par rapport à l'autre.

3. Injecteur de carburant selon la revendication 1 ou 2, **caractérisé en ce que** les deux parties de boîtier (2, 5) sont faites de matières ayant des rigidités différentes.

4. Injecteur de carburant selon l'une des revendications précédentes, **caractérisé en ce que** les deux parties de boîtier (2, 5) présentent des épaisseurs de paroi différentes (d1, d 2).

5. Injecteur de carburant selon l'une des revendications précédentes, **caractérisé en ce que** l'angle de cône (α) est tel que, lors de la première élévation de pression dans la chambre à haute pression (9), la partie de boîtier (2) possédant la plus petite épaisseur de paroi, ou la matière la moins rigide, se dilate radialement vers l'extérieur.

6. Injecteur de carburant selon l'une des revendications précédentes, **caractérisé en ce que** les surfaces d'étanchéité (8a, 8b) sont prévues sur un boîtier d'injecteur (2) et sur une plaque de boîtier (5) ou sur un boîtier de buse (6).

7. Injecteur de carburant selon l'une des revendications précédentes, **caractérisé en ce que** l'injecteur de carburant (1) est dépourvu de retour de fuite.

8. Injecteur de carburant selon l'une des revendications précédentes, **caractérisé en ce que** l'injecteur de carburant (1) présente une compensation de longueur hydraulique (10) et/ou un intensificateur à levier (15) pour l'actionnement d'une aiguille de buse (7).

9. Injecteur de carburant selon l'une des revendications précédentes, **caractérisé en ce que** l'injecteur de carburant (1) est construit pour un système d'injection à rampe commune.

10. Injecteur de carburant selon l'une des revendications précédentes, **caractérisé en ce que** l'injecteur de carburant (1) présente un actionneur piézo-électrique (3) qui est disposé dans la chambre à haute pression (9) et qui peut être activé pour l'injection de gazole ou d'essence.
